# EUROPÄISCHE PATENTSCHRIFT

(11) **EP 0 131 066 B1**
(45) Veröffentlichungstag und Bekanntmachung des Hinweises auf die Patenterteilung: **30.12.1986**
(21) Anmeldenummer: 83108332.4
(22) Anmeldetag: 24.08.1983
(51) Int. Cl.: B65D 71/00

(54) **Zuschnitt für eine Steige und daraus hergestellte Steige**
Blank and tray formed from such a blank
Flan et plateau réalisé à partir de ce flan

(30) Priorität: 07.07.1983 DE 8319571 U
(43) Veröffentlichungstag der Anmeldung: 16.01.1985
(73) Patentinhaber: Herzberger Papierfabrik Ludwig Osthushenrich GmbH & Co KG, D-3420 Herzberg/Harz (DE)
(72) Erfinder: Bandel, Arnold, D-7562 Gernsbach 5 (DE)
(74) Vertreter: Gramm, Werner, Prof. Dipl.-Ing.

## Beschreibung

Die Erfindung betrifft einen einstückigen Zuschnitt aus faltbarem Material für eine Steige, bestehend aus einem Boden, an den sich jeweils gegenüberliegende Stirn- und Seitenwandungen gleicher Höhe angelenkt sind, von denen die Seitenwandungen an ihrem oberen Längsrand je eine mit Ausnehmungen zur lagesicheren Aufnahme von Behältern o. dergl. versehene Lochplatte tragen, deren Breite etwa der halben Bodenbreite entspricht und an deren stirnseitigen Rändern je eine Klebelasche angelenkt ist, während die Seitenwandungen in ihrem stirnseitigen Bereich Stapelstützen bilden, wobei aus dem Boden Stützlaschen ausgestanzt sind, die um eine Biegelinie nach oben faltbar sind, eine im wesentlichen der Höhe der Stirn- bzw. Seitenwandungen entsprechende Höhe aufweisen und mit ihrem der Biegelinie gegenüberliegenden Ende eine Auflage für die Lochplatte bilden.

Die Erfindung betrifft ferner eine aus einem derartigen Zuschnitt hergestellte Steige.

Der vorstehend beschriebene Zuschnitt läßt sich dem europäischen Patent 0013679 entnehmen. Hier sind am äußeren Längsrand jeder Lochplatte Stützstege angelenkt, die bei aufgerichteter Steige in einen Schlitz der lotrecht hochgebogenen Stützlaschen eingedrückt sind. Vorgesehen sind zwei Stützlaschen, deren Höhe etwa der Stirn- bzw. Seitenwandung entspricht und die eine parallel zur Stirnwandung verlaufende Biegelinie sowie an ihrem gegenüberliegenden Ende einen keilförmigen Einschnitt aufweist, der mit der Längsmittellinie des Bodens fluchtet und in den genannten Schlitz mündet, dessen Tiefe zusammen mit der des Einschnitts zumindest der Höhe der an den Lochplatten hängenden Stützstege entspricht. Der eine Schenkel der Stapelstützen erstreckt sich in die benachbarte, in diesem Bereich einen Ausschnitt aufweisende Lochplatte, während der zweite Schenkel an den stirnseitigen Rand der Seitenwandung bzw. des ersten Schenkels angelenkt ist. Bei der aufgerichteten Steige liegen die zweiten Schenkel der Stapelstützen gegen die Innenseite der benachbarten Stirnwandung an, während die an den Lochplatten hängenden Klebelaschen die Stirnwandungen übergreifen und mit deren Außenseite verklebt sind. Die einzigen Klebverbindungen der aufgerichteten Steige sind zwischen den genannten Klebelaschen und den Stirnwandungen. Die Stützlaschen sind beidseitig von dem keilförmigen Einschnitt nach oben abgerundet, so daß sich angenähert punktförmige Auflagen für die Lochplatten ergeben.

Der Erfindung liegt die Aufgabe zugrunde, bei der aufgerichteten Steige eine stabilere Lage der beiden Lochplatten zu erzielen.

Diese Aufgabe wird gemäß der Erfindung dadurch gelöst, daß jede Stützlasche einen sich über die flächig ausgebildete Auflage hinaus erstreckenden hakenförmigen Abschnitt mit einem abgerundeten Kopf aufweist, der in eine parallel zur Auflagefläche liegende Rückhaltung übergeht, und daß in der Lochplatte für den hakenförmigen Abschnitt ein Arretierungsschlitz vorgesehen ist, der angenähert die Form eines Trapezes aufweist.

Dabei ist es zweckmäßig, wenn die Rückhaltung von der Seitenkante der Stützlasche nach außen geführt ist.

Durch die US-A-2 955 736 ist es bereits bekanntgeworden, bei einer zur Aufnahme von Eiern bestimmten Schachtel aus einem Zwischenboden Stützlaschen auszustanzen und so nach unten abzubiegen, daß sie mit einem nach unten ragenden, schwalbenschwanzförmig ausgebildeten Ansatz in eine angepaßte Ausnehmung eines unteren Zwischenbodens eindrückbar sind, wobei dieser Ansatz mit seinem breiteren Abschnitt den unteren Zwischenboden nach unten überragt.

Bei einer aus dem neuen Zuschnitt hergestellten Steige ist es vorteilhaft, wenn die an den Lochplatten hängenden Klebelaschen die Stirnwandungen übergreifen und mit deren Außenseite verklebt sind, während jeder hakenförmige Abschnitt mit seinem Kopf durch den Arretierungsschlitz hindurchragt, gegen dessen kürzere Parallelseite anliegt und mit seiner Rückhaltung auf der Lochplatte aufliegt.

Zur Erhöhung der Stabilität ist es dabei zweckmäßig, wenn die beiden sich im mittleren Längsbereich überlappenden Lochplatten hier miteinander verklebt sind.

Bei aufgerichteter Steige liegen somit die Lochplatten auf den Auflageflächen der hochgeklappten Stützlaschen auf und werden dabei von deren hakenförmigen Abschnitten übergriffen. Dadurch sind die Lochplatten sowohl nach unten als auch nach oben fixiert und können so uneingeschränkt immer ihren eigentlichen Zweck erfüllen, nämlich das Füllgut zu fixieren und zu schützen.

Die erfindungsgemäße Steige bzw. die beiden Lochplatten können so ausgebildet sein, daß zwölf oder auch zwanzig Becher o. dergl. aufgenommen werden können. Zur Aufnahme von zwölf Bechern sind drei Längsreihen von jeweils vier Ausnehmungen für die Becher vorgesehen, wobei die mittlere Längsreihe durch die beiden Lochplatten gemeinsam gebildet ist ; hier können sich dann die zwischen den Ausnehmungen befindlichen Stege der beiden Lochplatten überlappen und miteinander verklebt sein. Bei der Aufnahme von z. B. zwanzig Bechern sind in jeder Lochplatte zwei Längsreihen mit fünf Ausnehmungen angeordnet. In beiden Fällen können die Zuschnitte so ausgebildet sein, daß die flachliegenden, also noch nicht verklebten Steigen jeweils gleiche Außenabmessungen aufweisen und sich dadurch besonders günstig konfektionieren lassen.

Bei der neuen Steige lassen sich die Stützlaschen bei hoher Arbeitsleistung der Maschine in die Arretierungsschlitze einfügen, was bei dem zum Stand der Technik berücksichtigten Zuschnitt nicht möglich ist, da hier die abgewinkelten Verlängerungen der Lochplattenhälften in Schlitze der Stützstege eingeführt werden müssen.

Die wahl- und wechselweise Verformung von Zuschnitten für zwölf oder aber für zwanzig Becher-Steigen ist durch die gleichen Abmessungen und die spezielle Form und Positionierung der Stützlaschen ohne nennenswerte Umstellungsarbeit auf der gleichen Maschine möglich.

Die Stapelstützen bewirken eine erhebliche Verbesserung der Verwindungssteifigkeit der Steige, deren Stabilität durch die überlappenden geklebten Verbindungen der Lochplattenhälften sowie die ebenfalls überlappenden Klebeverbindungen an beiden Stirnseiten noch zusätzlich erhöht wird.

Bei der Abgrenzung des Schutzbegehrens sind Stirn- und Seitenwandungen gleicher Höhe angegeben. Dieses Merkmal ist zur Erzielung der erfindungsgemäßen Vorteile nicht unbedingt erforderlich, vielmehr könnten die Stirnwandungen grundsätzlich auch eine größere Höhe aufweisen, um dadurch beispielsweise die Schenkel der Stapelecken zu verbreitern und die Klebeflächen zu vergrößern.

Weitere Merkmale der Erfindung sind anhand weiterer Ausführungsbeispiele erläutert.

In der Zeichnung sind zwei als Beispiele dienende Ausführungsformen der Erfindung dargestellt. Es zeigen :
Figur 1 einen Zuschnitt für eine 12-Becher-Steige in Draufsicht ;
Figur 2 in entsprechender Darstellung einen Zuschnitt für eine 20-Becher-Steige und
Figur 3 in perspektivischer Darstellung die aus einem Zuschnitt gemäß Figur 1 hergestellte und aufgerichtete Steige.

Gemäß den Figuren 1 oder 2 umfaßt der dargestellte Zuschnitt einen rechteckigen Boden 1, an den sich jeweils gegenüberliegende Stirnwandungen 2 sowie Seitenwandungen 3 mit jeweils gleicher Höhe angelenkt sind. An den oberen Längsrand 4 der Seitenwandungen 3 ist jeweils eine Lochplatte 5 angelenkt, deren Breite etwas größer ist als die halbe Bodenbreite, und die mit Ausnehmungen 6 zur lagesicheren Aufnahme von Behältern o. dergl. versehen ist.

Die Seitenwandungen 3 bilden in ihrem stirnseitigen Bereich Stapelstützen, deren einer Schenkel 9 sich bis in die benachbarte Lochplatte 5 erstreckt, während der zweite Schenkel 10 an den stirnseitigen Rand 11 der Seitenwandungen 3 bzw. des ersten Schenkels 9 angelenkt ist. Die Lochplatten 5 weisen im Bereich der Stapelecken einen Ausschnitt 16 auf, der in die hier liegende Ausnehmung 6 übergeht.

Am stirnseitigen Rand 17 der beiden Lochplatten 5 ist jeweils eine Klebelasche 18 angelenkt. Aus dem Boden 1 sind vier Stützlaschen 19 ausgestanzt, die jeweils eine parallel zur Stirnwandung 2 verlaufende Biegelinie 20 sowie an ihrem gegenüberliegenden Ende eine Auflagefläche 21 für die Lochplatte 5 sowie einen sich darüber hinaus erstreckenden hakenförmigen Abschnitt 22 aufweisen. Letzterer besteht aus einem abgerundeten Kopf 22a, der in eine gerade Rückhaltung 22b übergeht, die von der Seitenkante 19a der Stützlasche 19 nach außen geführt ist. Die freie Spitze 22c des hakenförmigen Abschnitts 22 liegt bei lotrecht hochgeklappter Stützlasche 19 lotrecht oberhalb des Endes ihrer Biegelinie 20.

Jedem hakenförmigen Abschnitt 22 ist in den Lochplatten 5 ein Arretierungsschlitz 23 zugeordnet, der angenähert die Form eines Trapezes aufweist.

Figur 3 zeigt die aus dem Zuschnitt gemäß Figur 1 bestehende aufgerichtete und verklebte Steige. Dabei ist erkennbar, daß jeder Lochplatte 5 zwei Stützlaschen 19 zugeordnet sind, deren hakenförmigen Abschnitte 22 jeweils zur Steigenmitte gerichtet sind. Die an den Lochplatten 5 hängenden Klebelaschen 18 übergreifen die Stirnwandungen 2 und sind mit deren Außenseite verklebt. Jeder hakenförmige Abschnitt 22 ragt mit seinem Kopf 22a durch den Arretierungsschlitz 23 hindurch, liegt gegen dessen kürzere Parallelseite 23a an und liegt mit seiner Rückhaltung 22b auf der Lochplatte 5 auf, die sich mit ihrer Unterseite auf der Auflagefläche 21 der Stützlaschen 19 abstützt. Dabei ist die Anordnung der Arretierungsschlitze 23 so gewählt, daß sich die Stützlaschen 19 aufgrund ihrer Rückspannkraft selbsttätig gegen die kürzere Parallelseite 23a der Arretierungsschlitze 23 anlegen und durch Öbergreifen der Lochplatte 5 mit dem hakenförmigen Abschnitt 22 eine automatische Verriegelung herbeiführt. Die längere Parallelseite 23b jedes Arretierungsschlitzes 23 kann, wie es die Zeichnung erkennen läßt, etwas bogenförmig gestaltet sein, um so einen Durchtritt des Kopfes 22a zu erleichtern. Die beiden nicht parallelen Seiten des Arretierungsschlitzes 23 bilden eine Art Führung für die zurückfedernde Stützlasche 19.

Ferner läßt Figur 3 erkennen, daß sich die beiden Lochplatten 5 im mittleren Längsbereich überlappen und hier miteinander verklebt sind. Außerdem sind die zweiten Schenkel 10 der Stapelstützen jeweils gegen die Innenseite der Stirnwandungen 2 geklebt.

## Patentansprüche

1. Einstückiger Zuschnitt aus faltbarem Material für eine Steige, bestehend aus einem Boden (1), an den sich jeweils gegenüberliegende Stirn-und Seitenwandungen (2, 3) gleicher Höhe angelenkt sind, von denen die Seitenwandungen (3) an ihrem oberen Längsrand (4) je eine mit Ausnehmungen (6) zur lagesicheren Aufnahme von Behältern o. dergl. versehene Lochplatte (5) tragen, deren Breite etwa der halben Bodenbreite entspricht und an deren stirnseitigen Rändern (17) je eine Klebelasche (18) angelenkt ist, während die Seitenwandungen (3) in ihrem stirnseitigen Bereich Stapelstützen (9, 10) bilden, wobei aus dem Boden (1) Stützlaschen (19) ausgestanzt sind, die um eine Biegelinie (20) nach oben faltbar sind, eine im wesentlichen der Höhe der Stirn- bzw. Seitenwandungen (2, 3) entsprechende Höhe aufweisen und mit ihrem der Biegelinie (20) gegenüberliegenden Ende eine Auflage (21) für die Lochplatte (5) bilden, dadurch gekennzeichnet, daß jede Stützlasche (19) einen sich über die flächig ausgebildete Auflage (21) hinaus erstreckenden hakenförmigen Abschnitt (22) mit einem abgerundeten Kopf (22a) aufweist, der in eine parallel zur Auflagefläche (21) liegende Rückhaltung (22b) übergeht, und daß in der Lochplatte (5) für den hakenförmigen Abschnitt (22) ein Arretierungsschlitz (23) vorgesehen ist, der angenähert die Form eines Trapezes aufweist.

2. Zuschnitt nach Anspruch 1, dadurch gekennzeichnet, daß die Rückhaltung (22b) von der Seitenkante (19a) der Stützlasche (19) nach außen geführt ist.

3. Zuschnitt nach Anspruch 2, dadurch gekennzeichnet, daß die freie Spitze (22c) des hakenförmigen Abschnitts (22) bei lotrecht hochgeklappter Stützlasche (19) lotrecht oberhalb des Endes ihrer Biegelinie (20) liegt.

4. Zuschnitt nach Anspruch 1, 2 oder 3, dadurch gekennzeichnet, daß die Biegelinie (20) jeder Stützlasche (19) parallel zur Stirnwandung (2) liegt.

5. Zuschnitt nach Anspruch 4, dadurch gekennzeichnet, daß jeder Lochplatte (5) zwei Stützlaschen (19) zugeordnet sind, deren hakenförmigen Abschnitte (22) jeweils zur Mitte des Bodens (1) gerichtet sind.

6. Zuschnitt nach einem der vorhergehenden Ansprüche, dadurch gekennzeichnet, daß zumindest eine Lochplatte (5) etwas breiter ist als die halbe Bodenbreite.

7. Steige hergestellt aus einem Zuschnitt nach einem der vorhergehenden Ansprüche, dadurch gekennzeichnet, daß die an den Lochplatten (5) hängenden Klebelaschen (18) die Stirnwandungen (2) übergreifen und mit deren Außenseite verklebt sind, während jeder hakenförmige Abschnitt (22) mit seinem Kopf (22a) durch den Arretierungsschlitz (23) hindurchragt, gegen dessen kürzere Parallelseite (23a) anliegt und mit seiner Rückhaltung (22b) auf der Lochplatte (5) aufliegt.

8. Steige nach Anspruch 7, dadurch gekennzeichnet, daß die beiden sich im mittleren Längsbereich überlappenden Lochplatten (5) hier miteinander verklebt sind.

## Claims

1. One-piece blank of foldable material for a crate, comprising a bottom (1), opposite end and opposite side walls (2, 3) of equal height hingedly connected to said bottom, each of said side walls (3), at their upper longitudinal edge (4), carrying a perforated panel (5) having openings (6) for safely receiving containers or the like and having a width corresponding to about half of the bottom width, and further comprising sticking flaps (18) one of each hingedly connected to the end edge (17) of said perforated panels (5), whilst the end sections of said side walls (3) forming stacking supports (9, 10), whereby support flaps (19) are punched out of the bottom (1) and are foldable up along a folding line (20), said support flaps (19) having a height corresponding approximately to the height of the end and side walls (2, 3), the end of each support flap opposite to said folding line (20) forming a support (21) for the perforated panel (5), characterized in that each support flap (19) comprises a hook-shaped section (22) extending above the flat formed support (21) and having a rounded head (22a) converting into a hold back (22b) being parallel to said support surface (21), and that for said hook-shaped section (22) the perforated panel (5) comprises a locking slot (23) being approximately in the form of a trapeze.

2. Blank according to claim 1, characterized in that said hold back (22b) extends beyond the lateral edge (19a) of said support flap (19).

3. Blank according to claim 2, characterized in that the free peak (22c) of said hook-shaped section (22) lies vertically above the end of the folding line (20) of said support flap (19) when folded up into a vertical position.

4. Blank according to claim 1, 2 or 3, characterized in that the folding line (20) of each support flap (19) is parallel to said end wall (2).

5. Blank according to claim 4, characterized in that two support flaps (19) are assigned to each of said perforated panels (5) and have hook-shaped sections (22) each being directed to the middle of the bottom (1).

6. Blank according to one of the preceding claims, characterized in that at least one perforated panel (5) has a little broader dimension than half of the bottom width.

7. Crate made up from a blank according to one of the preceding claims, characterized in that said sticking flaps (18) secured to said perforated panels (5) are folded over said end walls (2) and are glued to their outside, whereas each head (22a) of said hook-shaped sections (22) projects through a locking slot (23), abuts its shorter parallel edge (23a) and rests with its hold back (22b) on the perforated panel (5).

8. Crate according to claim 7, characterized in that the two perforated panels (5) overlap each other in the middle longitudinal area and are glued together in this area.

## Revendications

1. Découpe pour réaliser un plateau, faite d'une seule pièce en matériau pliable, consistant en un fond (1) auquel sont articulées des parois frontales et latérales (2, 3) de même hauteur, se faisant respectivement face, et dont les parois latérales (3) portent chacune, à leur bord longitudinal supérieur (4), une plaque perforée (5) qui est munie d'évidements (6) pour recevoir de manière stable des récipients ou analogues, plaque dont la largeur correspond à peu près à la demi-largeur du fond et à chaque bord frontal (17) de laquelle est articulée une languette à coller (18), tandis que les parois latérales (3) forment, dans leur zone frontale, des supports d'empilage (9, 10), et que des languettes supports (19) extraites du fond (1) par découpage et pliables vers le haut autour d'une ligne de pliage (20), présentent une hauteur correspondant sensiblement à la hauteur des parois frontales et latérales (2, 3) et, par leur extrémité opposée à la ligne de pliage (20), forment une surface d'appui (21) pour la plaque perforée (5), caractérisée en ce que chaque languette support (19) présente une partie (22) en forme de crochet, à tête (22a) arrondie, qui s'étend au-delà de la surface d'appui (21) de forme aplatie et qui se raccorde à un cran arrière (22b) situé parallèlement à la surface d'appui (21) ; et en ce que dans la plaque perforée (5) est prévue, pour la partie en forme de crochet (22), une entaille de verrouillage (23) qui présente approximativement la forme d'un trapèze.

2. Découpe selon la revendication 1, caractérisée en ce que le cran arrière (22b) part vers l'extérieur à partir de l'arête latérale (19a) de la languette support (19).

3. Découpe selon la revendication 2, caractérisée en ce que, lorsque la languette support (19) est rabattue verticalement vers le haut, la pointe libre (22c) de la partie en forme de crochet (22) est située verticalement au-dessus de l'extrémité de la ligne de pliage (20) de la languette.

4. Découpe selon la revendication 1, 2 ou 3, caractérisée en ce que la ligne de pliage (20) de chaque languette support (19) est parallèle à la paroi frontale (2).

5. Découpe selon la revendication 4, caractérisée en ce qu'à chaque plaque perforée (5) correspondent deux languettes supports (19) dont les parties en forme de crochet (22) sont chacune dirigées vers le milieu du fond (1).

6. Découpe selon l'une des revendications précédentes. caractérisée en ce qu'au moins l'une des plaques perforées (5) est un peu plus large que la demi-largeur du fond.

7. Plateau réalisé à partir d'une découpe selon l'une des revendications précédentes, caractérisé en ce que les languettes à coller (18) rattachées aux plaques perforées (5) chevauchent les parois frontales (2) et sont collées à la face extérieure de celles-ci, tandis que chaque partie en forme de crochet (22) dépasse, par sa tête (22a), à travers l'entaille de verrouillage (23), s'appuie contre le côté parallèle le plus court (23a) de cette entaille et, par son cran arrière (22b), repose sur la plaque perforée (5).

8. Plateau selon la revendication 7, caractérisé en ce que les deux plaques perforées (5), qui se chevauchent dans la zone longitudinale médiane, y sont collées l'une à l'autre.
